# FASCICULE DE BREVET EUROPEEN

(11) **EP 1 205 399 B1**
(45) Date de publication et mention de la délivrance du brevet: **24.03.2004**
(21) Numéro de dépôt: 00500229.0
(22) Date de dépôt: 08.11.2000
(51) Int. Cl.: B65D 43/02

(54) **Fermeture perfectionnée pour récipients à usage alimentaire ou similares**
Verschluss für Nahrungsmittelbehälter o. dgl
Closure for food containers or the like

(43) Date de publication de la demande: 15.05.2002
(73) Titulaire: Sociedad Envases Alimentarios, S.A., 20150 Aduna, Guipuzcoa (ES)
(72) Inventeur: Collazo Vicandi, Jose Antonio, 20150 Aduna (Guip zcoa) (ES)
(74) Mandataire: Urizar Barandiaran, Miguel Angel

(56) Documents cités:
- DE-U- 9 402 849
- FR-A- 2 773 137
- US-A- 5 638 976
- PATENT ABSTRACTS OF JAPAN vol. 1998, no. 11, 30 septembre 1998 (1998-09-30) & JP 10 152157 A (DAINIPPON PRINTING CO LTD), 9 juin 1998 (1998-06-09)

## Description

La présente invention a trait à une fermeture perfectionnée pour des récipients à usage alimentaire ou similaires.

À l'heure actuelle, on connaît déjà des récipients à usage alimentaire, dans lesquels on garde des aliments ayant les types les plus divers, aussi bien pour les conserver froids que pour leur consommation différée.

La fermeture de ces récipients pose actuellement des problèmes de fonctionnement (et, le cas échéant, de réutilisation). Dans les conditionnements à un seul usage, l'ouverture est difficile et dans les autres, la réutilisation est soit très limitée (à un nombre très bas d'utilisations), soit exige une robustesse exagérément élevée par rapport à celle du reste du conditionnement.

Ce problème s'accentue sur des récipients qui exigent une ouverture facile et rapide, par exemple ceux contenant des produits périssables destinés à une vente massive (dans les grandes surfaces essentiellement) ou destinés à des libres-services (dans des établissements ouverts au public).

On connaît déjà différentes fermetures; elles sont toutes basées sur un clipage unidirectionnel et mises en forme dans les parties du récipient lui-même, ce qui fait que la plupart d'entre elles ne peuvent passer d'un récipient à un autre (une fermeture utile au niveau opérationnel sur un récipient ne fonctionne pas adéquatement installée sur un autre récipient distinct).

Des exemples de fermetures pour récipients de ce type sont constitués par les Modèles d'Utilité Espagnols U-9901751 et U-9902586 du même demandeur.

La fermeture perfectionnée pour récipients à usage alimentaire ou similaires, selon l'invention, part d'un principe de base différent, qui est de fermer entre elles par rotation et non pas par clipage les parties du récipient. Logiquement, les parties du récipient -base et couvercle- doivent être des corps à révolution ou, du moins, admettre la possibilité d'un mouvement de rotation entre elles avec une certaine amplitude angulaire. FR 2 773 137 décrit une fermeture basée sur ce principe.

Dans la fermeture perfectionnée pour récipients à usage alimentaire ou similaires, selon l'invention:

L'une des parties, notamment la base, définit une pluralité de languettes extraplates qui émergent radialement vers l'intérieur sur son contour, et des butées de limitation de la course;

L'autre partie, notamment le couvercle, définit, de façon conjuguée, une pluralité de languettes en rampe unidirectionnelle, susceptibles de se loger entre ces languettes extraplates et le corps de la première partie.

La fermeture a lieu une fois que la base et le couvercle sont face à face, en faisant tourner le couvercle par rapport à la base d'une amplitude angulaire limitée par les butées; dans cette légère rotation, les languettes du couvercle sont retenues par les languettes de la base, s'ajustant grâce à leur rampe unidirectionnelle.

En particulier, les butées de limitation de la course sont distribuées par paires proches de l'une de ces languette extraplates et diamétralement opposées, à la base.

Additionnellement, le couvercle comporte, sur son périmètre extérieur, au moins une protubérance génératricielle, qui en facilite la rotation par rapport à la base lors de l'ouverture ou la fermeture.

Pour mieux comprendre l'objet de la présente invention, on a représenté sur les plans une forme préférentielle de réalisation pratique, susceptible de changements accessoires n'en dénaturant pas le fondement.

La figure 1 représente une section générale en hauteur d'une fermeture d'après l'invention, installée sur un récipient à usage alimentaire, de ceux qui sont structurés en un corps-plateau (1) -ci-dessous base- et un corps-fermeture -ci-dessous couvercle.

La figure 2 montre, en section générale similaire à la figure 1, deux récipients empilés. Chacun d'entre eux comporte une fermeture suivant l'invention.

La figure 3 représente une vue générale en plan -figure 3a- et section/profil -figure 3b- de la base (1) correspondant aux figures 1 et 2, pour un exemple de réalisation pratique.

La figure 4 représente une vue générale en plan -figure 4a- et en hauteur/section -figure 4b- du couvercle (2) correspondant aux figures 1 et 2, pour un exemple de réalisation pratique.

On décrit ci-dessous un exemple de réalisation pratique, non limitatif, de la présente invention.

La présente invention traite d'une fermeture perfectionnée pour récipients à usage alimentaire ou similaires, de ceux structurés en deux parties: une base (1) et un couvercle (2) en matière plastique mince, obtenus par moulage.

Conformément à l'invention, les deux parties -base (1) et couvercle (2)-sont à révolution.

L'une des parties -en particulier la base (1)- présente une plus grande rigidité dans la construction que l'autre -en particulier le couvercle (2)- et elles sont d'un matériel différent (du moins visuellement), quoiqu'elles puissent être du même matériel - avec une densité semblable ou différente- et présenter la même rigidité de construction en ce qui concerne les deux parties -base (1) et couvercle (2)-.

Conformément à l'invention et selon la réalisation représentée, la base (1) définit une pluralité de languettes extraplates (11) qui émergent radialement vers l'intérieur des zones du contour.

Ces languettes extraplates (11) définissent un contour ergonomique - notamment une zone fronto-inférieure concave- qui facilite ou contribue à l'autopositionnement de la languette en rampe (21) correspondante.

Conformément à l'invention et suivant la réalisation représentée, la base (1) définit également des butées (12) qui limitent la course. En particulier, ces butées sont distribuées en paires proches de certaines de ces languettes extraplates (11) -voir figure 3 a-.

Conformément à l'invention et suivant la réalisation représentée, le couvercle (2) définit, correspondant dans son positionnement à chaque languette extraplate (11), une languette en rampe (21) qui se conjugue dimensionnellement avec la languette extraplate (11) et qui a une hauteur progressivement croissante à partir d'une extrémité.

La géométrie et les dimensions des languettes (11), (21) qui constituent la fermeture -ainsi que la géométrie des butées (12)- n'altèrent pas du tout l'essence du modèle, et elles sont conformes à la géométrie générale du récipient, leur nombre et/ou l'équidistance angulaire entre elles pouvant varier sans altérer, pour cela, l'essence de l'invention.

Avec cette structuration, l'ouverture/fermeture entre les parties (1) et (2) a lieu par rotation des parties (1) et (2) mises préalablement face à face.

Initialement, les languettes (11), (21) sont déphasées angulairement et, en faisant tourner le couvercle (2) par rapport à la base (1), les languettes à rampe (21) se logent entre les languettes extraplates (11) et le corps de la base (1). L'autoréglage est progressif grâce à la configuration en rampe des languettes (21); au début, elles se logent aisément et, à mesure que la hauteur des languettes (21) augmente, le jeu existant est contrecarré et leur autoréglage a lieu par serrage. La limite de cette course (c'est-à-dire la position fermée) est établie par les butées (12).

Additionnellement, on a prévu sur le couvercle (2) une ou plusieurs protubérances génératricielles (22) sur son périmètre latéral -voir figures 1 et 4b-, qui agissent comme une anse ou butée, dans le but de faciliter la manipulation en rotation de ce couvercle (2) par rapport à la base (1).

## Revendications

1. Fermeture pour récipients à usage alimentaire ou similaires, de ceux qui sont structurés en deux parties, respectivement plateau ou base (1) et fermeture ou couvercle (2), emboîtables entre elles dans une position fermée, dans laquelle
a).- Les deux parties, base et couvercle, sont à révolution,
et **se caractérisant par le fait que**:
b) L'une des parties, particulièrement la base (1), définit une pluralité de languettes extraplates (11) qui émergent radialement vers l'intérieur sur son contour et des butées (12) de limitation de la course;
c) L'autre partie, particulièrement le couvercle (2), définit, de façon conjuguée, une pluralité de languettes en rampe unidirectionnelle (21), susceptibles de se loger entre ces languettes extraplates (11) et le corps de la première partie;
de sorte que la fermeture a lieu, une fois la base (1) et le couvercle (2) face à face, le couvercle tournant par rapport à la base d'une amplitude angulaire limitée par les butées (12); lors d'une légère rotation, les languettes du couvercle sont retenues par les languettes de la base et il y a un autoréglage des butées grâce à leur rampe unidirectionnelle.

2. Fermeture pour récipients à usage alimentaire ou similaires, suivant la revendication précédente, **se caractérisant par le fait que**, notamment, les butées (12) de limitation de la course sont distribuées par paires proches de l'une de ces languettes extraplates (11) et diamétralement opposées, à la base.

3. Fermeture pour récipients à usage alimentaire ou similaires, suivant les revendications précédentes, **se caractérisant par le fait qu'**additionnellement le couvercle (2) comporte, sur son périmètre extérieur, au moins une protubérance génératricielle (22), pour en faciliter la rotation par rapport à la base, lors de son ouverture ou de sa fermeture.

## Claims

1. Seal for containers used for foodstuff or similar of the type that are divided into two parts, a plate or base (1) and a seal or lid (2) respectively, that fit together in a closed position where:
a) The two parts, base and lid, are rotating and which are **characterised by** the fact that:
b) One of the parts, in particular the base (1) has several extraflat tongues (11) that emerge radially towards the inside all around it and run limitation stops;
c) The other part, in particular the lid (2), has several coordinated tongues in a one-directional ramp (21), which can be housed between these extraflat tongues (11) and the body of the first part, so that the seal occurs once the base (1) and the lid (2) are face to face, making the lid rotate with respect to the base in an angular amplitude limited by the stops (12), during a slight rotation, the tongues of the lid are retained by the tongues of the base and the stops are automatically adjusted thanks to the one-directional ramp.

2. Seal for containers used for foodstuff or similar, according to the previous claims, which is **characterised by** the fact that, in particular, the run limitation stops (12) are distributed in pairs close to one of these extraflat tongues (11) and diametrically opposed, on the base.

3. Seal for containers used for foodstuff or similar, according to the previous claims, which is **characterised by** the fact that, in addition, the lid (2) includes, on its outer perimeter, at least one generatricial protuberance (22) to facilitate the rotation with respect to the base, during opening or closing.

## Patentansprüche

1. Verschluss für Lebensmittelbehälter oder Behälter für ähnliche Zwecke von der aus zwei Teilen bestehenden Art, d.h. einer Grundplatte oder Basis (1) und einem Verschluss oder Deckel (2), die im geschlossenen Zustand ineinander greifen und bei denen
a) Die beide Hälften, d.h. die Basis und der Deckel drehbar ausgeführt sind und sich dadurch auszeichnen, dass
b) Eine der beiden Hälfte, konkret die Basis (1) mit verschiedenen, radial angeordneten und nach innen über den Rand hinausstehenden besonders flachen Laschen (11) sowie aus Anschlägen zur Begrenzung des Drehweges ausgestattet ist.
c) Die andere Hälfte des Behälters, d.h. der Deckel (2) verfügt über eine Reihe von koordiniert in Form einer in eine Richtung weisende Rampe (21) angeordneten Laschen, welche zwischen die besonders flachen obigen Zungen (11) und den Körper des ersten Teils so eingreifen können, dass der Veschluss in dem Moment hergestellt ist, in dem sich die Basis (1) und der Deckel (2) gegenüber stehen und der Deckel bezüglich der Basis auf einer durch die Anschläge (12) begrenzten Winkelbreite drehen kann; während eine leichte Drehbewegung ausgeführt wird, werden die Laschen des Deckels von den Laschen der Basis zurückgehalten, wobei sich die Anschläge aufgrund der einseitigen Ausrichtung der Rampe selbst regulieren.

2. Verschluss für Lebensmittelbehälter oder für Behälter für ähnliche Zwecke nach dem obigen Anspruch, **dadurch gekennzeichnet, dass** insbesondere die Anschläge (12) für die Begrenzung des Drehweges paarweise in der Nähe einer der erwähnten besonders flachen Laschen (11) und diesen gegengleich auf der Basis angeordnet sind.

3. Verschluss für Lebensmittelbehälter oder für Behälter für ähnliche Zwecke nach dem obigen Anspruch, **dadurch gekennzeichnet, dass** der Deckel (2) für die Vereinfachung der Rotation bezüglich der Basis beim Öffnungs- bzw. Schliessvorgangs auf seinem äusseren Kreisumfang zumindest mit einer auf der Mantellinie angeordneten Protuberanz (22) versehenen ist.
